# FASCICULE DE BREVET EUROPEEN

(11) **EP 2 743 783 B1**
(45) Date de publication et mention de la délivrance du brevet: **30.03.2022**
(21) Numéro de dépôt: 12196614.7
(22) Date de dépôt: 12.12.2012
(51) Int. Cl.: G04B 19/14

(54) **Assemblage entre un cadran et une ébauche d'une pièce d'horlogerie**
Zusammenbau eines Zifferblatts und eines Rohlings einer Uhr
Connection between a dial and an ebauche of a timepiece

(43) Date de publication de la demande: 18.06.2014
(73) Titulaire: Rolex S.A., 1211 Genève 26 (CH)
(72) Inventeur: Robin, Jean-Baptiste, 74100 Annemasse (FR)
(74) Mandataire: Moinas & Savoye SARL

(56) Documents cités:
- CH-A- 316 203
- FR-A- 940 329
- FR-A- 1 003 696
- FR-A- 1 260 354
- US-A- 2 039 672

## Description

### Introduction

La présente invention concerne un cadran pour pièce d'horlogerie, un assemblage horloger intégrant un tel cadran coopérant avec une ébauche d'une pièce d'horlogerie. Elle concerne aussi une pièce d'horlogerie en tant que telle, intégrant un tel agencement, comme une montre-bracelet.

### Etat de l'Art

Une première solution de l'état de la technique pour la fixation d'un cadran de montre sur un bâti requiert des goupilles faisant saillie sous la surface inférieure du cadran. Ces goupilles viennent se loger dans des découpes agencées sur la surface supérieure du bâti. Des vis disposées au sein du bâti sont utilisées pour venir en appui contre les goupilles et les bloquer, pour empêcher toute dissociation du cadran et du bâti. Cette fixation présente un premier inconvénient de ne pas être conviviale et fiable puisqu'il faut manipuler plusieurs vis de petite dimension. Elle présente un second inconvénient d'être encombrante et de ce fait non implémentable sur des montres dotées de multiples fonctions, qui nécessitent l'occupation d'une grande partie de la surface disponible, comme dans le cas d'une montre calendrier, sauf en augmentant fortement le diamètre global de la montre au détriment de l'aspect esthétique. Enfin, un autre inconvénient de cette solution est qu'elle risque de générer une situation d'hyperstatisme dès lors qu'une précision parfaite des éléments participant à la fixation n'est pas atteinte.

Le document CH353310 divulgue une solution différente de la précédente dans laquelle les goupilles sont remplacées par des saillies élastiques qui s'engagent dans des découpes d'une platine de montre. Cette solution évite l'utilisation des vis de la solution précédente, mais conserve les autres inconvénients. Elle repose de plus sur des éléments à géométrie complexe.

Une autre solution, décrite par le document GB2079497, permet de simplifier les éléments de liaison, en disposant de simples bras élastiques sur le pourtour d'un cadran plat, qui coopèrent avec des tenons rapportés sur la face supérieure du bâti de la pièce d'horlogerie. Cette solution exige toutefois une surface importante, notamment pour pouvoir disposer ces bras élastiques. L'utilisation de tenons est de plus complexe puisque ces derniers doivent être pré-assemblés avant le montage du cadran.

Le document CH282448 décrit une autre approche de fixation d'un cadran qui est doté d'une plaque de cadran et d'une jupe annulaire. Cette dernière vient recouvrir une surface latérale du bâti, ce qui lui permet de solidariser le cadran au bâti par des vis ou des goupilles. Cette solution reste peu conviviale puisqu'elle nécessite des opérations de vissage et des éléments de fixation externes.

Le document FR2077399 décrit enfin une autre solution, dans laquelle un cadran comprend une plaque de cadran et des pattes élastiques sur sa périphérie, qui s'étendent vers le bas. Ces pattes élastiques coopèrent avec un anneau de fixation lié au bâti. Elles sont mobiles élastiquement autour de leur axe de liaison horizontal avec la plaque de cadran, disposé vers leur extrémité supérieure. Lors de la fixation du cadran, ces pattes s'écartent élastiquement vers l'extérieur du cadran autour de leur axe de liaison pour venir loger une partie inférieure sous l'anneau de fixation. L'axe de liaison de ces pattes étant orienté dans une direction parallèle à la plaque de cadran, la longueur active des pattes est limitée à la hauteur totale du cadran. Cette géométrie est mal adaptée à un nombre important d'opérations de montages/démontages et ne permet pas de garantir une fiabilité durable de la fixation.

Les documents FR 1 003 696, CH 316 203 A, FR 1 260 354 A et US 2 039 672 A divulguent également des cadrans pour des pièces d'horlogerie.

Finalement, toutes les solutions existantes ne permettent pas d'atteindre un résultat satisfaisant et l'objet général de l'invention est de proposer une solution de fixation d'un cadran de pièce d'horlogerie sur une ébauche de pièce d'horlogerie, comme un bâti de montre par exemple, qui permet d'atteindre un compromis optimal entre sa simplicité et convivialité de manipulation, son faible encombrement, sa fiabilité, et son aspect esthétique.

### Brève description de l'invention

A cet effet, l'invention repose sur un cadran pour pièce d'horlogerie, muni d'une jupe qui comprend au moins un élément élastique qui s'étend partiellement sur la hauteur de la jupe et est apte à remplir la fonction de maintien axial du cadran sur une ébauche de pièce d'horlogerie.

L'invention est définie par les revendications. L'élément élastique mentionné par la suite est défini dans la revendication 1. D'autres définitions ne présentent que des exemples qui n'appartiennent pas à l'invention.

### Brève description des figures

Ces objets, caractéristiques et avantages de la présente invention seront exposés en détail dans la description suivante de modes de réalisation particuliers faits à titre non-limitatif en relation avec les figures jointes parmi lesquelles :
La figure 1 représente une vue en perspective de dessus d'un agencement horloger selon un mode de réalisation de l'invention.
La figure 2 représente une vue de dessus d'une ébauche avec laquelle coopère le cadran selon le mode de réalisation de l'invention.
La figure 3 représente une vue de dessous de l'assemblage du cadran avec l'ébauche selon le mode de réalisation de l'invention. Cette figure définit les plans de coupe A-A et B-B utilisés pour certaines figures suivantes.
La figure 4 illustre une vue de côté de l'agencement horloger au niveau d'un élément de fixation du cadran selon le mode de réalisation de l'invention.
Les figures 5 et 6 représentent des vues en coupe transversale A-A pour illustrer le fonctionnement de la fixation du cadran avec une ébauche selon le mode de réalisation de l'invention.
La figure 7 illustre une vue de côté de l'agencement du cadran sur l'ébauche au niveau d'un élément de fixation selon une variante du mode de réalisation de l'invention.
La figure 8 illustre une vue en coupe de détails de l'agencement horloger au niveau d'un élément de fixation selon une variante du mode de réalisation de l'invention.
La figure 9 illustre une vue en coupe transversale B-B de l'agencement horloger selon un mode de réalisation de l'invention.
La figure 10 illustre une vue en coupe de détails de l'agencement horloger selon une variante du mode de réalisation de l'invention.

Les figures 1, 3 et 4 représentent deux composants d'un assemblage horloger selon un mode de réalisation de l'invention. D'abord, un cadran 1 comprend une plaque 2 en forme de disque et une jupe 3 qui s'étend dans une direction sensiblement perpendiculaire à la plaque sur la circonférence de cette dernière. Ce cadran 1 est destiné à venir coopérer avec une ébauche 20 d'une pièce d'horlogerie, comme un bâti de montre, qui présente aussi globalement une forme de disque. La figure 1 représente le cadran 1 en vis-à-vis avec une ébauche 20, non fixé à cette dernière.

Par convention, nous choisissons de définir la direction horizontale par un plan parallèle à la plaque 2 du cadran, et la direction verticale z comme la direction qui lui est perpendiculaire, orientée de l'ébauche vers le cadran. Avec cette convention, qui permet de simplifier la description suivante, la jupe 3 s'étend donc verticalement vers le bas depuis la plaque 2 du cadran, et la fixation du cadran 1 sur l'ébauche 20 se fait par un rapprochement vertical du cadran au-dessus de l'ébauche. Cette direction verticale de fixation des deux composants sera aussi appelée direction axiale par la suite, pour faire référence à l'axe des disques formant les deux composants de l'assemblage. En complément, la direction tangentielle fera référence à toute direction tangente à un cercle centré sur un axe selon la direction axiale, notamment l'axe des disques formant les deux composants de l'assemblage. L'homme du métier comprendra que ces termes ainsi définis peuvent être utilisés quelle que soit la forme du cadran et/ou de l'ébauche, non nécessairement circulaire.

Le cadran 1 selon le mode de réalisation de l'invention comprend sur sa jupe 3 des éléments élastiques 10, se présentant sous forme de lames élastiques orientées tangentiellement relativement à un axe selon la direction axiale, formées par de simples fentes 11 traversantes réalisées dans la jupe 3. Ces éléments élastiques 10 ont pour fonction de réaliser la fixation axiale du cadran sur une ébauche, comme cela sera détaillé par la suite. Dans l'exemple illustré, la jupe comprend trois lames élastiques équiréparties sur son contour circulaire, soit tous les 120 degrés. La jupe comprend aussi des découpes 5 s'étendant sur une partie importante de sa hauteur, dont une fonction est d'assurer un indexage angulaire du cadran sur l'ébauche.

L'ébauche 20 comprend des éléments complémentaires aptes à coopérer avec les éléments élastiques 10 et les découpes 5 de la jupe 3 du cadran. Ainsi, l'ébauche 20 se présente sous la forme d'un disque de diamètre légèrement inférieur à celui du cadran, de sorte que la jupe 3 du cadran vient recouvrir son contour extérieur en positionnant la plaque 2 du cadran sur l'ébauche 20. Cette dernière comprend aussi au niveau de la surface latérale formant son contour externe des premières protubérances 30, qui font saillie sur cette surface et sont destinées à coopérer avec les éléments élastiques 10 du cadran, et éventuellement des secondes protubérances 25, qui font de même saillie et sont prévues pour coopérer avec les découpes 5 de la jupe. Ces protubérances sont disposées à une hauteur et selon une répartition angulaire définies en fonction de la géométrie de la jupe du cadran.

Les figures 5 et 6 illustrent plus précisément le fonctionnement de la solution selon ce mode de réalisation.

La figure 5 représente le cadran 1 en phase d'approche au dessus de l'ébauche 20. L'extrémité inférieure 12 d'un élément élastique 10 de la jupe 3 vient en contact avec la surface supérieure d'une protubérance 30 du contour de l'ébauche 20. Pour faciliter le positionnement relatif des deux composants, une surface en forme de cône d'entrée ou chanfrein 13 est formée au niveau de la surface intérieure de la jupe, c'est-à-dire orientée vers l'ébauche 20, vers cette extrémité inférieure de la lame. Cette surface en forme de cône d'entrée ou chanfrein 13 vient en contact avec un contour arrondi ou chanfreiné de l'angle extérieur de la surface supérieure 33 de la protubérance 30 de l'ébauche 20. Ces deux surfaces en contact présentent une géométrie qui favorise le déplacement et la déformation de la lame contre la protubérance 30.

Lorsque le cadran 1 poursuit sa descente, la lame est écartée par la protubérance 30, en se déformant élastiquement. Ce mouvement est poursuivi jusqu'à ce que la surface inférieure 7 de la plaque 2 vienne en appui sur la surface supérieure 27 de l'ébauche 20, ou en variante jusqu'à toute butée agencée entre les deux composants pour stopper ce déplacement en direction axiale. Dans ce mode de réalisation, la surface supérieure 27 de l'ébauche 20 comprend une découpe 28 pour permettre le positionnement de l'arrête inférieure et intérieure 8 de la jupe 3 au niveau de la fente 11 qui délimite l'élément élastique 10, afin de ne pas bloquer la descente de la plaque 2 jusqu'en appui sur l'ébauche 20 au niveau de la protubérance 30.

En position finale représentée par la figure 6, le cadran est maintenu dans sa direction axiale par l'effort élastique de rappel exercé par l'élément élastique 10 de la jupe 3 sur la protubérance 30 de l'ébauche 20. Le cadran 1 est donc maintenu par friction sur l'ébauche 20. Autrement dit, le cadran 1 est clippé sur l'ébauche 20.

En remarque, au cours de cette phase de fixation du cadran sur l'ébauche, une phase préalable d'indexation angulaire du cadran est préférentiellement mise en œuvre pour assurer le bon positionnement relatif des deux composants, dans laquelle les éléments élastiques 10 de la jupe viennent coopérer avec les éléments correspondants de l'ébauche, c'est-à-dire les protubérances 30 dans l'exemple illustré. Pour cela, dans la position représentée par la figure 5 par exemple, le cadran est tourné relativement à l'ébauche jusqu'à ce qu'au moins une des parois latérales d'une découpe 5 vienne en butée contre une protubérance 25 correspondante. Cette indexation angulaire peut en variante être obtenue par tout autre moyen et les secondes protubérances 25 sont ici choisies à titre d'exemple.

La figure 7 illustre une variante de réalisation d'un élément élastique 10 de la jupe 3 du cadran. Dans cette variante, une découpe ou fente supplémentaire 14 est formée dans la jupe 3, dans une direction sensiblement verticale et perpendiculaire à la fente 11 précédemment décrite, pour former une lame qui n'est plus encastrée (ou simplement liée) avec la jupe que par une seule extrémité 16, alors que dans la description précédente elle était encastrée sur ses deux extrémités 16.

La figure 8 représente une autre variante de réalisation, dans laquelle le maintien axial du cadran est renforcé par le fait que l'élément élastique vient crocher l'ébauche. Pour cela, la protubérance 30 est modifiée pour présenter un flanc légèrement incliné, par exemple de l'ordre de 5 degrés, dans lequel est aménagé un décrochement 33 en partie supérieure, sous lequel vient se loger par effet élastique l'extrémité supérieure 15 de l'élément élastique 10 dont la géométrie est complémentaire à celle du décrochement 33, lors de la phase de fixation du cadran sur l'ébauche. Le maintien axial est alors assuré par la combinaison de l'effet de clipsage élastique de l'élément élastique et l'effet de crochet, de butée de la surface supérieure de l'élément élastique contre la face inférieure du décrochement 33. L'élément élastique est ainsi crocheté à la protubérance 30.

Naturellement, un grand nombre des composants du cadran et de l'ébauche pourraient se présenter différemment.

D'abord, le nombre d'éléments élastiques de la jupe du cadran a été choisi à trois dans le mode de réalisation décrit ci-dessus. Toutefois, tout autre nombre pourrait être choisi, un seul pourrait même suffire pour assurer un maintien axial. De préférence, s'il y a plusieurs éléments élastiques, ils sont équi-répartis sur la circonférence de la jupe pour favoriser le centrage du cadran relativement à la pièce d'horlogerie, et donc favoriser le centrage du cadran relativement aux éventuels organes d'affichage. D'autre part, un élément élastique coopère avec un élément complémentaire de l'ébauche, comme une protubérance. De préférence, l'élément élastique de la jupe du cadran est centré par rapport à cet élément complémentaire de l'ébauche.

Selon le mode de réalisation illustré, un élément élastique est obtenu par au moins une fente réalisée dans la jupe, comme plus particulièrement visible sur les figures 4 et 7. Une telle fente 11 peut s'étendre tangentiellement selon un secteur angulaire variant entre 10 et 30 degrés, dans le cas d'un cadran circulaire. Par ce choix, pour un cadran d'environ 15 mm de diamètre, une fente s'étendant sur un secteur angulaire de 20 degrés permet de former une lame de longueur active L de l'ordre de 5 mm. Cette longueur active L est de préférence comprise entre 3 et 10 mm. D'autre part, cette fente est positionnée pour former une lame élastique de hauteur H inférieure ou égale à 2 mm, ou inférieure ou égale à 1 mm, ou inférieure ou égale à 0,7 mm, par exemple autour de 0,5 mm, ou inférieure ou égale à 0,5 mm, ou inférieure ou égale à 0,3 mm. De plus, la jupe peut être en métal, notamment un métal élastique comme un métal cuivreux ou précieux, d'épaisseur e comprise entre 0,2 et 0,4 mm.

L'élément élastique a été représenté sous forme de lame élastique s'étendant tangentiellement. Naturellement, il est possible d'utiliser une lame élastique s'étendant dans une direction quelconque, de préférence avec une composante horizontale non nulle, voire avec un angle plutôt faible par rapport à la direction horizontale. Plus généralement, l'élément élastique de la jupe est avantageusement mobile autour d'au moins une extrémité 16, fixe sur la jupe et non parallèle à la plaque du cadran, c'est-à-dire non horizontale. Cette extrémité 16 peut notamment être sensiblement perpendiculaire à la plaque du cadran.

D'autre part, cet élément élastique est formé par l'intermédiaire d'une lame réalisée directement dans la jupe à l'aide d'au moins une fente. Cette solution présente l'avantage de la simplicité, et forme un ensemble continu, la lame étant liée à la jupe par au moins une extrémité 16 appartenant à la jupe. De préférence, cette fente est sensiblement parallèle à la plaque du cadran. En variante, une lame distincte de la jupe pourrait être rapportée et fixée sur la surface de la jupe par tout moyen. En variante encore, cet élément élastique pourrait prendre une autre forme, et ne plus se présenter comme une lame.

Par une telle construction, l'élément élastique ne s'étend pas sur toute la hauteur h de la jupe, mais sur une partie seulement de cette hauteur h, ce qui lui permet d'atteindre des propriétés élastiques bien adaptées à la fixation recherchée. Cette hauteur H de l'élément élastique, ou plus généralement largeur si cet élément n'est pas horizontal, peut préférentiellement représenter moins des deux tiers de la hauteur h totale de la jupe, voire moins de la moitié de cette hauteur, voire mois du tiers de la hauteur h totale de la jupe.

Le cadran peut aussi comprendre une surface supplémentaire destinée à venir en appui avec une surface de la boîte lors de l'assemblage de la montre, pour finalement présenter en position finale un appui sur l'ébauche et sur un autre composant, comme la carrure de la pièce d'horlogerie.

Le cadran est avantageusement réalisé en matériau cuivreux, comme un laiton par exemple. En variante, il peut être réalisé en matériau précieux, comme l'or ou le platine. En variante, tout autre matériau présentant des propriétés élastiques et/ou mécaniques adaptées à la mise en œuvre du concept décrit précédemment peut être utilisé.

Alternativement, l'indexage angulaire de ces composants de l'assemblage horloger peut s'effectuer par le biais d'un moyen connexe, comme une goupille par exemple, ou par tout autre moyen.

L'ébauche peut de même présenter une autre géométrie. Notamment, une première protubérance destinée à coopérer avec un élément élastique d'une jupe du cadran peut former une saillie ou surépaisseur du contour comprise entre 0,01 et 0.2 mm. Cette valeur est avantageusement choisie pour correspondre à la flèche de l'élément élastique du cadran. Chaque première et/ou seconde protubérance 30, 25 peut aussi former une surface supérieure d'appui 27, recevant une partie latérale de la surface inférieure 7 du cadran, comme cela est visible sur la coupe B-B de la figure 9.

En variante de réalisation représentée par la figure 10, la jupe du cadran comprend une surface inférieure 12 qui vient en appui sur une surface de l'ébauche.

Enfin, le mode de réalisation décrit a présenté la forme la plus courante d'une montre circulaire, mais toute forme quelconque pour s'adapter à l'esthétique d'une pièce d'horlogerie peut convenir, comme une forme rectangulaire, ou elliptique. L'assemblage horloger décrit précédemment est adapté pour une utilisation dans diverses pièces d'horlogerie, comme une montre.

## Revendications

1. Cadran (1) pour pièce d'horlogerie, comprenant une plaque (2) destinée à un positionnement sensiblement parallèle à la pièce d'horlogerie, ainsi qu'une jupe (3) s'étendant dans une direction sensiblement perpendiculaire à la plaque (2) du cadran, **caractérisé en ce que** la jupe (3) s'étend sur la circonférence de la plaque (2) du cadran et comprend au moins un élément élastique (10) qui s'étend partiellement sur la hauteur h de la jupe pour réaliser un maintien axial du cadran (1) sur une ébauche (20) de pièce d'horlogerie, ledit au moins un élément élastique (10) ne s'étendant pas sur toute la hauteur h de la jupe, dont la hauteur H, ou plus généralement la largeur si cet élément n'est pas parallèle à la plaque (2) du cadran, représente moins des deux tiers de la hauteur h totale de la jupe, voire moins de la moitié de cette hauteur, voire mois du tiers de cette hauteur, et ledit au moins un élément élastique (10) comprenant une extrémité (16) fixe sur la jupe (3) et orientée dans une direction non parallèle à la plaque (2) du cadran, dans une direction sensiblement perpendiculaire à la plaque du cadran, cet au moins un élément élastique (10) étant lié à la jupe par cette extrémité (16) et mobile autour de ladite extrémité (16) fixe sur la jupe.

2. Cadran pour pièce d'horlogerie selon la revendication précédente, **caractérisé en ce que** l'élément élastique (10) est une lame.

3. Cadran pour pièce d'horlogerie selon la revendication précédente, **caractérisé en ce que** la lame est encastrée à une ou deux extrémités (16).

4. Cadran pour pièce d'horlogerie selon l'une des revendications 2 ou 3, **caractérisé en ce que** la lame présente une hauteur H inférieure ou égale à 2 mm, ou 1 mm, ou 0,7 mm, ou 0,5 mm, ou 0,3 mm, et/ou s'étend sur une longueur L comprise entre 3 et 10 mm.

5. Cadran pour pièce d'horlogerie selon l'une des revendications précédentes, **caractérisé en ce qu'**il comprend au moins deux éléments élastiques (10) notamment équirépartis sur le pourtour de la jupe pour favoriser son centrage relativement à la pièce d'horlogerie.

6. Cadran pour pièce d'horlogerie selon l'une des revendications précédentes, **caractérisé en ce qu'**il comprend au moins un élément formant une butée angulaire, comme une paroi latérale.

7. Cadran pour pièce d'horlogerie selon l'une des revendications précédentes, **caractérisé en ce que** la jupe (3) est en métal, comme un métal cuivreux ou précieux, d'épaisseur e entre 0,2 et 0,4 mm.

8. Assemblage horloger, **caractérisé en ce qu'**il comprend une ébauche (20) coopérant avec un cadran (1) selon l'une des revendications précédentes.

9. Assemblage horloger selon la revendication précédente, **caractérisé en ce que** l'ébauche (20) comprend au moins une protubérance (30) qui fait saillie sur son contour externe pour coopérer avec un élément élastique (10) en induisant sa déformation élastique lors de la liaison des deux composants.

10. Assemblage horloger selon la revendication précédente, **caractérisé en ce que** l'élément élastique (10) de la jupe (3) du cadran comprend un crochet apte à coopérer, notamment venir en butée, avec un flanc complémentaire d'une protubérance (30) de l'ébauche (20).

11. Assemblage horloger selon l'une des revendications 9 et 10, **caractérisé en ce que** la protubérance (30) de l'ébauche (20) forme une surépaisseur comprise entre 0,01 et 0,2 mm qui correspond sensiblement à la flèche de l'élément élastique (10) du cadran (1) avec lequel elle coopère.

12. Assemblage horloger selon l'une des revendications 8 à 11, **caractérisé en ce qu'**il est apte à un appui de la face inférieure (7 ; 12) de la plaque (2) du cadran (1) ou de la jupe (3) du cadran sur la face supérieure (27) de l'ébauche (20) et/ou d'une protubérance (25 ; 30) du contour de l'ébauche (20).

13. Assemblage horloger selon l'une des revendications 8 à 11, **caractérisé en ce que** l'ébauche (20) comprend un élément, notamment au moins une autre protubérance (25), pour former une butée, un indexage angulaire et un maintien angulaire du cadran (1) sur l'ébauche (20).

14. Montre-bracelet, **caractérisée en ce qu'**elle comprend un assemblage horloger selon l'une des revendications 8 à 13.

## Patentansprüche

1. Zifferblatt (1) für eine Uhr, welches eine Platte (2), die für eine zu der Uhr im Wesentlichen parallele Positionierung bestimmt ist, sowie einen Mantel (3), der sich in einer zu der Platte (2) des Zifferblattes im Wesentlichen senkrechten Richtung erstreckt, umfasst, **dadurch gekennzeichnet, dass** sich der Mantel (3) auf dem Umfang der Platte (2) des Zifferblattes erstreckt und wenigstens ein elastisches Element (10) umfasst, welches sich teilweise auf der Höhe h des Mantels erstreckt, um ein axiales Halten des Zifferblattes (1) auf einem Rohwerk (20) der Uhr zu bewirken, wobei sich das wenigstens eine elastische Element (10) nicht über die gesamte Höhe h des Mantels erstreckt und seine Höhe H oder, allgemeiner, seine Breite, falls dieses Element nicht zu der Platte (2) des Zifferblattes parallel ist, weniger als zwei Drittel der Gesamthöhe h des Mantels oder sogar weniger als die Hälfte dieser Höhe oder sogar weniger als ein Drittel dieser Höhe beträgt und das wenigstens eine elastische Element (10) ein Ende (16) umfasst, das auf dem Mantel (3) fest angeordnet ist und in einer zu der Platte (2) des Zifferblattes nicht parallelen Richtung ausgerichtet ist, in einer zu der Platte des Zifferblattes im Wesentlichen senkrechten Richtung, wobei dieses wenigstens eine elastische Element (10) mit dem Mantel durch dieses Ende (16) verbunden ist und um das auf dem Mantel fest angeordnete Ende (16) herum beweglich ist.

2. Zifferblatt für eine Uhr nach dem vorhergehenden Anspruch, **dadurch gekennzeichnet, dass** das elastische Element (10) eine Lamelle ist.

3. Zifferblatt für eine Uhr nach dem vorhergehenden Anspruch, **dadurch gekennzeichnet, dass** die Lamelle an einem oder zwei Enden (16) eingespannt ist.

4. Zifferblatt für eine Uhr nach einem der Ansprüche 2 oder 3, **dadurch gekennzeichnet, dass** die Lamelle eine Höhe H aufweist, die kleiner oder gleich 2 mm oder 1 mm oder 0,7 mm oder 0,5 mm oder 0,3 mm ist, und/oder sich auf einer Länge L zwischen 3 und 10 mm erstreckt.

5. Zifferblatt für eine Uhr nach einem der vorhergehenden Ansprüche, **dadurch gekennzeichnet, dass** es wenigstens zwei elastische Elemente (10) umfasst, die insbesondere gleichmäßig auf dem Umfang des Mantels verteilt sind, um seine Zentrierung bezüglich der Uhr zu unterstützen.

6. Zifferblatt für eine Uhr nach einem der vorhergehenden Ansprüche, **dadurch gekennzeichnet, dass** es wenigstens ein Element umfasst, das einen Winkelanschlag bildet, wie etwa eine seitliche Wand.

7. Zifferblatt für eine Uhr nach einem der vorhergehenden Ansprüche, **dadurch gekennzeichnet, dass** der Mantel (3) aus Metall, wie etwa einem kupferhaltigen Metall oder Edelmetall, mit einer Dicke e zwischen 0,2 und 0,4 mm besteht.

8. Uhrenbaugruppe, **dadurch gekennzeichnet, dass** sie ein Rohwerk (20) umfasst, das mit einem Zifferblatt (1) nach einem der vorhergehenden Ansprüche zusammenwirkt.

9. Uhrenbaugruppe nach dem vorhergehenden Anspruch, **dadurch gekennzeichnet, dass** das Rohwerk (20) wenigstens einen Vorsprung (30) umfasst, welcher an seiner Außenkontur vorsteht, um mit einem elastischen Element (10) zusammenzuwirken, indem es dessen elastische Verformung bei der Verbindung der zwei Komponenten hervorruft.

10. Uhrenbaugruppe nach dem vorhergehenden Anspruch, **dadurch gekennzeichnet, dass** das elastische Element (10) des Mantels (3) des Zifferblattes einen Haken umfasst, der geeignet ist, mit einer komplementären Flanke eines Vorsprungs (30) des Rohwerks (20) zusammenzuwirken, insbesondere daran zur Anlage zu kommen.

11. Uhrenbaugruppe nach einem der Ansprüche 9 und 10, **dadurch gekennzeichnet, dass** der Vorsprung (30) des Rohwerks (20) eine Verdickung von 0,01 bis 0,2 mm bildet, welche im Wesentlichen der Durchbiegung des elastischen Elements (10) des Zifferblattes (1) entspricht, mit dem er zusammenwirkt.

12. Uhrenbaugruppe nach einem der Ansprüche 8 bis 11, **dadurch gekennzeichnet, dass** sie für eine Abstützung der Unterseite (7; 12) der Platte (2) des Zifferblattes (1) oder des Mantels (3) des Zifferblattes auf der Oberseite (27) des Rohwerks (20) und/oder eines Vorsprungs (25; 30) der Kontur des Rohwerks (20) geeignet ist.

13. Uhrenbaugruppe nach einem der Ansprüche 8 bis 11, **dadurch gekennzeichnet, dass** das Rohwerk (20) ein Element umfasst, insbesondere wenigstens einen weiteren Vorsprung (25), um einen Anschlag, eine Winkelindexierung und ein Winkelhalteelement des Zifferblattes (1) auf dem Rohwerk (20) zu bilden.

14. Armbanduhr, **dadurch gekennzeichnet, dass** sie eine Uhrenbaugruppe nach einem der Ansprüche 8 bis 13 umfasst.

## Claims

1. Dial (1) for a timepiece, comprising a disc (2) intended to be positioned substantially parallel to the timepiece, and a skirt (3) extending in a direction substantially perpendicular to the disc (2) of the dial, **characterized in that** the skirt (3) extends around the circumference to the disc (2) of the dial and comprises at least one elastic element (10) which extends partially over the height h of the skirt to retain the dial (1) axially on a timepiece movement (20), said at least one elastic element (10) not extending over the entire height h of the skirt, of which the height H, or more generally the width if this element is not parallel to the disc (2) of the dial, represents less than two-thirds of the total height h of the skirt, or even less than half this height, or even less than one third of this height, and said at least one elastic element (10) having one end (16) fixed on the skirt (3) and oriented in a direction not parallel to the disc (2) of the dial, in a direction substantially perpendicular to the disc of the dial, said at least one elastic element (10) being connected to the skirt by this end (16) and moving about at least one end (16) fixed to the skirt.

2. Dial for a timepiece according to the preceding claim, **characterized in that** the elastic element (10) is a blade.

3. Dial for a timepiece according to the preceding claim, **characterized in that** the blade is fixed at one or both ends (16).

4. Dial for a timepiece according to either of Claims 2 and 3, **characterized in that** the blade has a height H less than or equal to 2 mm, or 1 mm, or 0.7 mm, or 0.5 mm, or 0.3 mm, and/or extends over a length L of between 3 and 10 mm.

5. Dial for a timepiece according to one of the preceding claims, **characterized in that** it comprises at least two elastic elements (10) notably equally distributed about the periphery of the skirt to keep it central relative to the timepiece.

6. Dial for a timepiece according to one of the preceding claims, **characterized in that** it comprises at least one element forming an angular end stop, such as a side wall.

7. Dial for a timepiece according to one of the preceding claims, **characterized in that** the skirt (3) is made of metal, such as a coppery or precious metal, with a thickness e of between 0.2 and 0.4 mm.

8. Clockwork assembly, **characterized in that** it comprises a timepiece movement (20) collaborating with a dial (1) according to one of the preceding claims.

9. Clockwork assembly according to the preceding claim, **characterized in that** the timepiece movement (20) comprises at least one protrusion (30) which projects from its external contour to collaborate with an elastic element (10) causing the latter to deform elastically as the two components are joined together.

10. Clockwork assembly according to the preceding claim, **characterized in that** the elastic element (10) of the skirt (3) of the dial comprises a hook able to collaborate, notably to come into abutment, with a complementary flank of a protrusion (30) of the timepiece movement (20).

11. Clockwork assembly according to one of Claims 9 and 10, **characterized in that** the protrusion (30) of the timepiece movement (20) forms an additional thickness of between 0.01 and 0.2 mm which corresponds more or less to the deflection of the elastic element (10) of the dial (1) with which it collaborates.

12. Clockwork assembly according to one of Claims 8 to 11, **characterized in that** it is suitable for supporting the underside face (7; 12) of the disc (2) of the dial (1) or of the skirt (3) of the dial on the top face (27) of the timepiece movement (20) and/or of a protrusion (25; 30) from the contour of the timepiece movement (20).

13. Clockwork assembly according to one of Claims 8 to 11, **characterized in that** the timepiece movement (20) comprises an element, notably at least one other protrusion (25), to form an end stop, to perform angular indexing and to hold the dial (1) angularly on the timepiece movement (20).

14. Wristwatch, **characterized in that** it comprises a clockwork assembly according to one of Claims 8 to 13.
